# FASCICULE DE BREVET EUROPEEN

(11) **EP 0 170 566 B1**
(45) Date de publication et mention de la délivrance du brevet: **25.11.1987**
(21) Numéro de dépôt: 85401313.3
(22) Date de dépôt: 28.06.1985
(51) Int. Cl.: C21B 5/00

(54) **Procédé pour le réchauffage du gaz de soufflage d'un haut-fourneau par un générateur de plasma**
Verfahren zur Heizung des Heisswindes eines Hochofens mit Hilfe eines Plasmabrenners
Method of heating the blast gas of a blast furnace with a plasma generator

(30) Priorité: 02.07.1984 FR 8410467
(43) Date de publication de la demande: 05.02.1986
(73) Titulaire: AEROSPATIALE Société Nationale Industrielle, 75781 Paris Cédex 16 (FR)
(72) Inventeur: Pineau, Didier, F-33000 Bordeaux (FR)
(74) Mandataire: Bonnetat, Christian

## Description

La présente invention a pour objet un procédé pour le réchauffage du gaz de soufflage d'un haut-fourneau par un générateur de plasma.

On sait qu'il est souvent souhaitable d'accroître autant que possible la température du gaz de soufflage d'un haut-fourneau, afin d'augmenter la production et de réduire la quantité de coke nécessaire au fonctionnement dudit haut-fourneau.

A cet effet, il est déjà connu d'équiper un haut-fourneau d'un générateur de plasma et de relier la sortie dudit générateur à la conduite amenant le gaz de soufflage à la tuyère l'injectant dans ledit haut fourneau.

Une telle technique est par exemple décrite dans les brevets FR-A-2 223 449, FR-A-2 223 647, GB-A-1 488 976, US-A-4 363 656 et FR-A-2 515 326.

Toutefois, cette technique soulève des difficultés de mise en oeuvre. En effet, le plasma engendré par le générateur est à très haute température (plusieurs milliers de °C), de sorte que, en pénétrant dans la conduite du gaz de soufflage et en entrant en contact avec les parois de celle-ci, il entraine une usure accélérée et la destruction desdites parois. Dans le brevet US-A-4 363 656, on constate déjà cet inconvénient à propos de la technique du brevet GB-A-1 488 976, et on propose, pour y remédier, d'incliner les axes du générateur de plasma et de la conduite du gaz de soufflage par rapport à l'axe de la tuyère d'injection dans le haut-fourneau. Il en résulte coude entre la conduite de soufflage et la tuyère qui peut engendrer des perturbations dans l'écoulement du gaz de soufflage. De plus, une telle solution n'est pas aisée à mettre en oeuvre pour perfectionner un haut-fourneau préexistant.

La présente invention a pour objet un procédé pour le réchauffage du gaz de soufflage d'un haut-fourneau par un generateur de plasma ne nécessitant pas de modifications importantes du haut-fourneau sur lequel elle est appliquée; elle ne change pas fondamentalement le principe de fonctionnement du haut-fourneau, et ne remet pas en cause l'alignement de la tuyère et de la portion adjacente de conduite de gaz de soufflage, tout en évitant les risques d'usure excessive et de destruction des parois de ladite conduite par le plasma.

A cette fin, selon l'invention, le procédé pour le réchauffage du gaz de soufflage d'un haut-fourneau au moyen d'un générateur de plasma, ledit gaz de soufflage circulant dans une conduite dans laquelle débouche la buse dudit générateur de plasma et qui aboutit à une tuyère d'injection dans ledit haut-fourneau, et l'axe de ladite buse convergeant vers celui de ladite conduite, est remarquable en ce que l'angle aigu A entre l'axe de la buse et l'axe de la conduite est au plus égal à 50°, en ce que la distance 1 séparant le point d'intersection de l'axe de la conduite et de l'axe de la buse du centre de l'orifice de sortie de ladite buse est au plus égale à , D étant le diamètre intérieur de ladite conduite du gaz de soufflage et en ce que le rapport $, dans lequel d est le diamètre intérieur dudit orifice de sortie de la buse, est au moins égal à 1,5.

La demanderesse a en effet constaté que si les conditions mentionnées ci-dessus sont réunies, il se produit une enveloppe de gaz de soufflage autour du jet de plasma, de sorte que les parois de la conduite sont isolées du contact dudit jet de plasma et donc protégées contre l'action destructrice de celui-ci. On constate que, dans les conditions précitées, la pénétration du jet de plasma crée une turbulence qui assure le balayage de la paroi interne de la conduite par le gaz de soufflage réalisant ainsi une sorte de gainage.

De préférence, l'angle A entre l'axe de la buse du générateur de plasma et l'axe de la conduite de gaz de soufflage est voisin de 40°.

Si le rapport $ tout en étant supérieur à 1,5 est inférieur à 4, il est avantageux que la distance 1 soit au moins égale à . Si le rapport est supérieur à 4, la distance 1 peut tendre vers zero et devenir nulle.

Les figures du dessin annexé feront bien comprendre comment l'invention peut être réalisée.

La figure 1 est une coupe schématique et partielle, illustrant le procédé selon l'invention.

La figure 2 est un diagramme donnant les variations de la température T (en K) de la paroi de la conduite du gaz de soufflage en fonction d'une abscisse mesurée parallèlement à l'axe de ladite conduite.

Sur la figure 1, on a représenté une portion de paroi 1 de haut-fourneau, dans laquelle est agencée une tuyère 2 d'injection de gaz de soufflage. La tuyère 2 est alimentée en gaz de soufflage par une conduite 3. La tuyère 2 et la conduite 3 sont alignées et ont le même axe X-X.

Le gaz de soufflage circulant dans la conduite 3 est par exemple à une température de 1300°C, avec une pression de 1,5 bar relatif et son débit est par exemple de 500 N m³/h.

En dérivation sur la conduite 3 est agencé un générateur de plasma 4 dont la buse 5 émet un jet de plasma à travers son orifice de sortie 6. La buse 5 pénètre dans la conduite 3 et son axe Y-Y fait un angle aigu A égal à 40° par rapport à l'axe X-X de la conduite 3. Les axes X-X et Y-Y se coupent en 1 et la distance 1 entre le point 1 et le centre C de l'orifice de sortie 6 de la buse est au plus égale à 1 = (position 6₁) et au moins égale à 1 = (position 6₂), si le rapport des diamètres intérieurs de la conduite 3 et de la buse 5 est supérieur à 1,5, mais inférieure 4. Si ce rapport était supérieur à 4, le point C pourrait être confondu avec le point I.

Le jet de plasma est par exemple à une température de 4300° C, avec une pression de 2,5 bars relatifs et son débit est par exemple de 4500 Nm3/h.

Si les conditions précédentes sont réalisées, on constate que le jet de plasma émis par le générateur 4 est enveloppé par le gaz de soufflage et que les parois internes de la conduite 3 sont isolées dudit plasma.

Ce résultat est illustré par la figure 2, qui montre, d'une part, que la température de la paroi 3 qui est de 1573 K (c'est-à-dire 1300°C) en amont du point I, ne croit pas immédiatement en aval de celui-ci et, d'autre part, que l'augmentation de température en aval du point 1 est modérée et progressive, en évoluant de manière régulière, sans apparition de points chauds, vers la température de mélange qui est de l'ordre de 2000°C (2273 K).

## Revendications

1. Procédé pour le réchauffage du gaz de soufflage d'un haut-fourneau au moyen d'un générateur de plasma (4), ledit gaz de soufflage circulant dans une conduite (3) dans laquelle débouche la buse (5) dudit générateur de plasma (4) et qui aboutit à une tuyère (2) d'injection dans ledit haut-fourneau (1), et l'axe (Y-Y) de ladite buse (5) convergeant vers celui (X-X) de ladite conduite (3), caractérisé en ce que l'angle aigu A entre l'axe (Y-Y) de la buse (4) et l'axe (X-X) de la conduite (3) est au plus égal à 50°, en ce que la distance 1 séparant le point d'intersection (I) de l'axe (X-X) de la conduite (3) et de l'axe (Y-Y) de la buse (5) du centre (C) de l'orifice de sortie (6) de ladite buse (5) est au plus égale à , D étant le diamètre intérieur de ladite conduite (3) du gaz de soufflage et en ce que le rapport , dans lequel d est le diamètre intérieur dudit orifice de sortie (6) de la buse (5), est au moins égal à 1,5.

2. Procédé selon la revendication 1, caractérisé en ce que l'angle A entre l'axe (Y-Y) de la buse (5) du générateur de plasma (4) et l'axe (X-X) de la conduite (3) de gaz de soufflage est voisin de 40°.

3. Procédé selon l'une des revendications 1 ou 2, dans lequel le rapport § est inférieur à 4, caractérisé en ce que la distance 1 est au moins égale à .

4. Procédé selon l'une des revendications 1 ou 2, dans lequel le rapport est supérieur à 4, caractérisé en ce que la distance 1 est nulle.

## Patentansprüche

1. Verfahren zum Vorwärmen des Verbrennungsgases eines Hochofens mittels eines Plasmagenerators (4), wobei das Verbrennungsgas durch eine Zuleitung (3) strömt, in die das Mundstück (5) des Plasmagenerators (4) mündet und die zu einer Zuführungsdüse (2) in dem Hochofen (1) führt, und wobei die Achse (y-y) des Mundstückes (5) konvergiert zu der Achse (x-x) der Zuleitung (3), dadurch gekennzeichnet, daß der spitze Winkel A zwischen der Achse (y-y) des Mundstückes (5) und der Achse (x-x) der Zuleitung (3) höchstens 50° beträgt, daß der Abstand 1 vom Schnittpunkt (I) der Achse (x-x) der Zuleitung (3) und der Achse (y-y) des Mundstücks (5) vom Mittelpunkt (C) der Ausgangsöffnung (6) des Mundstückes (5) höchstens beträgt, wobei D der Innendurchmesser der Zuleitung (3) des Verbrennungsgases ist, und daß das Verhältnis d, wobei d der Innendurchmesser der Ausgangsöffnung (6) des Mundstückes (5) ist, mindestens 1,5 beträgt.

2. Verfahren nach Anspruch 1, dadurch gekennzeichnet, daß der Winkel A zwischen der Achse (y-y) des Mundstücks (5) des Plasmagenerators (4) und der Achse (x-x) der Zuleitung (3) des Verbrennungsgases ca. 40° beträgt.

3. Verfahren nach einem der Ansprüche 1 oder 2, wobei das Verhältnis kleiner als 4 ist, dadurch gekennzeichnet, daß der Abstand 1 mindestens gleich ist.

4. Verfahren nach einem der Ansprüche 1 oder 2, obei das Verhältnis 9 größer als 4 ist, dadurch gekennzeichnet, daß der Abstand 1 Null ist.

## Claims

1. Method for heating the reducing gas of a blast furnace by means of a plasma generator (4), said reducing gas flowing through a pipe (3) into which issues the nozzle (5) of said plasma generator (4), and said pipe leading to a tuyere (2) of injection into said blast furnace (1), and the axis (Y-Y) of said nozzle (5) converging towards that (X-X) of said pipe (3), characterized in that the acute angle A between the axis (Y-Y) of the nozzle (5) and the axis (X-X) of the pipe (3) is at the most equal to 50⁰, in that the distance 1 separating the point of intersection (I) of the axis (X-X) of the pipe (3) with the axis (Y-Y) of the nozzle (5) from the center (C) of the outlet orifice (6) of the nozzle (5) is at the most equal to , D being the inner diameter of the reducing gas inlet pipe (3), and in that the ratio , in which d is the inner diameter of said outlet orifice (6) of the nozzle (5) is at least equal to 1.5.

2. Method as claimed in claim 1, characterized in that the angle A between the axis (Y-Y) of the nozzle (5) ofthe plasma generator (4) and the axis (X-X) of the reducing gas inlet pipe (3) is around 40° .

3. Method as claimed in claim 1 or 2, in which the ratio is less than 4, characterized in that the distance 1 is at least equal to .

4. Method as claimed in claim 1 or 2, in which the ratio i is more than 4, characterized in that the distance 1 is zero.
